# EUROPÄISCHE PATENTSCHRIFT

(11) **EP 0 467 828 B1**
(45) Veröffentlichungstag und Bekanntmachung des Hinweises auf die Patenterteilung: **15.12.1993**
(21) Anmeldenummer: 91810503.2
(22) Anmeldetag: 26.06.1991
(51) Int. Cl.: E03D 13/00

(54) **Wandhängendes Urinal**
Urinal suspended from a wall
Urinoir suspendu au mur

(30) Priorität: 20.07.1990 CH 2420/90
(43) Veröffentlichungstag der Anmeldung: 22.01.1992
(73) Patentinhaber: Geberit AG, CH-8645 Jona (CH)
(72) Erfinder: Rüegg, Urs, CH-8645 Jona (CH)
(74) Vertreter: Groner, Manfred

(56) Entgegenhaltungen:
- EP-A- 0 005 242
- EP-A- 0 313 734
- CH-A- 666 504
- DE-A- 2 837 710
- GB-A- 2 073 016
- US-A- 3 742 522

## Beschreibung

Ein wandhängendes Urinal gemäß dem Oberbegriff des Anspruchs 1 ist durch die DE-A-2 837 710 bekannt. Dieses muss zur Wartung der hinter dem Becken angeordneten Vorrichtungen nach dem Lösen einer Befestigungsvorrichtung vollständig von der Wand weggenommen werden.

Weiter ist im Stand der Technik durch die EP-A-0 313 734 ein Urinal bekannt, das einen an einer Gebäudewand zu befestigenden Beckenoberteil sowie einen lösbar an diesem Oberteil befestigten Beckenunterteil aufweist. Das Beckenunterteil wird nach der Befestigung des Beckenoberteils und nach der Montage des Wasseranschlusses und des Abflusses am Beckenoberteil befestigt und dient als Abdeckung der zum Wasseranschluss als auch zum Abfluss gehörenden Teile. Hinter dem Beckenoberteil sind ein Magnetventil und ein Steuergerät angeordnet, die zu ihrer Wartung nach der Entfernung des Beckenunterteils seitlich und von unten zugänglich sind.

Eine zweiteilige Ausbildung eines Urinalbeckens beschränkt die gestalterische Freiheit, die bei sanitären Anlagen zur Anpassung an unterschiedliche Stilrichtungen ausserordentlich wichtig ist. Zur Wartung der hinter dem Becken angeordneten Geräte muss wie erwähnt das Beckenunterteil abgenommen und auf die Seite gestellt werden. Da ein Beckenunterteil aus Sanitärkeramik vergleichsweise schwer, bruchgefährdet und sperrig ist, wird durch das Abnehmen und wieder Aufsetzen des Beckenunterteils jede Wartungsarbeit erschwert. Die Fugen und Schattenfugen zwischen den beiden Beckenteilen sind aus hygienischen und ästhetischen Gründen nachteilig.

Der Erfindung liegt die Aufgabe zugrunde, ein Urinal der genannten Gattung zu schaffen, das die Anforderung an eine einfache Montage und Wartung und diejenige an grösstmögliche Vandalensicherheit und Hygiene optimal erfüllt. Die Aufgabe ist durch die Erfindung gemäss Anspruch 1 gelöst.

Beim erfindungsgemässen Urinal ist das Becken zur Montage und Wartung nach dem Lösen einer Befestigungsvorrichtung begrenzt von der Gebäudewand wegklappbar. Das Becken kann somit beim erfindungsgemässen Urinal aus einem Stück hergestellt und weitgehend eine beliebige Aussenform aufweisen. Nach dem Wegklappen des Beckens bleibt dieses vollständig mit der Wand verbunden, so dass keine Einzelteile bei der Wartung herumliegen.

An der Gebäudewand ist eine Halteplatte befestigt, die mittels Träger gelenkig mit einem rückseitig in das Becken eingesetzten Halterahmen verbunden ist. Dies ergibt eine stabile und dennoch konstruktiv einfache Verbindung zwischen dem Becken und der Gebäudewand. Eine besonders stabile Verbindung des Halterahmens mit dem Becken ist dann gegeben, wenn der Halterahmen an einen umlaufenden Rand des Beckens angepasst ist. Die Urinalsteuerung kann innerhalb dieses Halterahmens angeordnet werden und ist dann von diesem zusätzlich geschützt. Die technischen Instrumente des Urinals können damit völlig und vandalensicher abgedeckt werden.

Die Zugänglichkeit zu den hinter dem Becken angeordneten Instrumenten ist dann besonders vorteilhaft, wenn das Becken derart von der Gebäudewand wegklappbar ist, dass die Rückseite des Beckens im ausgeklappten Zustand parallel zur Aussenseite der Gebäudewand verläuft. Die genannten Instrumente sind dann allseitig und insbesondere auch von oben zugänglich. Die Zugänglichkeit von oben erleichtert die Wartung und verbessert sie, da der Zwischenraum zwischen Becken und Wand besser ausgeleuchtet ist.

Die Zugänglichkeit der zu wartenden Geräte wird noch weiter verbessert, wenn gemäss einer Weiterbildung der Erfindung das Becken nach unten von der Gebäudewand wegklappbar ist.

Weitere vorteilhafte Merkmale ergeben sich aus den übrigen abhängigen Ansprüchen und der nachfolgenden Beschreibung. Ein Ausführungsbeispiel der Erfindung wird nachfolgend anhand der Zeichnungen näher erläutert. Es zeigen:
- Fig. 1: einen vertikalen Schnitt durch ein montiertes erfindungsgemässes Urinal im betriebsbereiten Zustand,
- Fig. 2: einen Schnitt wie Fig. 1, wobei das Becken zur Wartung von der Gebäudewand begrenzt weggeklappt ist, und
- Fig. 3: eine Rückenansicht einer Halteplatte mit dem daran befestigten Becken.

Das Urinal weist ein Becken 3 auf, das im oberen Teil einen verdeckten Spüleinlass 1 und im unteren Bereich einen Auslass 2 aufweist. Der Auslass 2 führt über einen Stutzen 18 zu einem Siphon 19 und von diesem über ein horizontal sich erstreckendes Rohrstück 20 zu einer in einer Gebäudewand 6 angeordneten Ablaufleitung 22. Das Rohrstück 20 ist wie in Fig. 1 gezeigt mit seinem vorderen Ende in die Mündung 21 der Ablaufleitung 22 herausziehbar hineingeschoben. Eine hier nicht gezeigte Dichtungsmanschette dichtet das Rohrstück 20 gegen die Ablaufleitung 22 ab.

In eine Nische 23 der Gebäudewand 6 ist ein an sich bekannter Wandrahmen 17 eingesetzt, an den mittels Gewindebolzen 7 das Becken 3 an der Gebäudewand 6 befestigt ist.

Am Wandrahmen 17 ist ebenfalls eine Halteplatte 9 mit dem Bolzen 7 und weiteren Bolzen 24 befestigt. Auf der Aussenseite der Grundplatte 9 sind eine Radarantenne 5 einer integrierten Anwesenheitssteuerung sowie ein Wasserzulaufrohr 26 mit einem Magnetventil 27 zur Steuerung des Wasserzulaufes angebracht. Ist das Becken 3 von den Gewindebolzen 7 gelöst, so kann es mittels einer Halterung 8 in die in Fig. 2 gezeigte Stellung ausgeklappt werden. Während dieser Bewegung wird das Becken 3 zuerst eine kurze Strecke horizontal von der Wand wegbewegt, wobei das Rohrstück 20 von der Abflussleitung 22 und das Wasserzulaufrohr 26 vom Einlass 1 getrennt werden. Anschliessend wird das Becken 3 nach vorn und nach unten bewegt, bis es die in Fig. 2 gezeigte stabile Schwenklage erreicht hat.

Die Halterung 8 weist zwei Paare paralleler Tragstangen 11 auf, die schwenkbar an Laschen 13 der Grundplatte 9 und ebenfalls gelenkig an einem mit dem Becken 3 fest verschraubten Halterahmen 10 verbunden sind. Die Haltevorrichtung 8 und auch die Grundplatte 9 sind im nicht ausgeklappten Zustand vom Rand 12 des Beckens 3 oben und seitlich vollständig abgedeckt. Ist hingegen das Becken 3 wie in Fig. 2 gezeigt von der Wand 6 weggeklappt, so ist die Grundplatte 9 mit den Wasserzu- und ablaufarmaturen 26, 27 bzw. 19-22 und der Steuerungselektronik von unten, seitlich und von oben zugänglich. In der ausgeklappten Stellung ist der horizontale Abstand zwischen der Rückseite 15 des Beckens 3 und der Wandaussenseite 16 beispielsweise 15 cm. Trotz dieses vergleichsweise grossen Abstandes und der guten Stabilität der Halterung 8 ist für diese auf der Hinterseite des Beckens 3 vergleichsweise wenig Raum erforderlich. Das Becken 3 kann somit trotz seiner Verschwenkbarkeit vergleichsweise schmal und mit geringer Tiefe gebaut werden.

Nach einer Wartung der hinter dem Becken 3 angeordneten Geräte und Armaturen wird das Becken 3 wieder an die Gebäudewand 6 geklappt und mit den Bolzen 7 in bekannter Weise befestigt. Beim Zurückklappen fährt das Rohrstück 20 mit seinem freien Ende in die Mündung 21 der Ablaufleitung 22 und das Wasserzulaufrohr 4 wird gleichzeitig in eine Dichtungsmanschette 28 des Spüleinlasses 1 eingeschoben. Nach der Befestigung des Beckens 3 an der Gebäudewand 6 sind die Armaturen und Geräte des Urinals vom Becken 3 und vom Rahmen 10 abgedeckt und optimal vandalensicher geschützt.

## Patentansprüche

1. Wandhängendes Urinal, mit einem einen Spüleinlass (1) und einen Ablauf (2) aufweisendem Becken (3) und mit hinter dem Becken (3) angeordneten Anschlüssen (4) und einem Gerat (5) zur Steuerung der Spülung, sowie einer lösbaren Befestigungsvorrichtung (7), dadurch gekennzeichnet, dass das Becken (3) zur Montage und Wartung nach dem Lösen der Befestigungsvorrichtung (7) begrenzt von der Gebäudewand (6) wegklappbar ist, und hinter dem Becken (3) eine Halterung (8) angeordnet ist, welche das Becken (3) mit der Gebäudewand (6) verbindet und wenigstens einen Träger (11) aufweist, der das Becken (3) nach dem begrenzten Wegklappen in einer Position hält, in der die Rückseite (15) des Bekkens (3) im Abstand zur Aussenseite (16) der Gebäudewand (6) angeordnet ist, wobei
die Halterung (8) mit einer an der Gebäudewand (6) befestigten Halteplatte (9), einem rückseitig in das Becken (3) eingesetzten Halterahmen (10) und dem Träger (11) versehen ist, und der Träger (11) gelenkig mit der Halteplatte (9) und dem Halterahmen (10) verbunden ist.

2. Urinal nach Anspruch 1, dadurch gekennzeichnet, dass der Halterahmen (10) an einen umlaufenden Rand (12) des Beckens (3) angepasst ist.

3. Urinal nach Anspruch 1, dadurch gekennzeichnet, dass die Halteplatte (9) zwei im Abstand zueinander angeordnete und von der Gebäudewand (6) abstehende Laschen (13) aufweist, an denen der Träger (11) schwenkbar befestigt ist.

4. Urinal nach einem der Ansprüche 1 bis 3, dadurch gekennzeichnet, dass der Träger (11) aus zwei Paaren paralleler Stangen (14) besteht, die vertikal und senkrecht zur Gebäudewand (6) schwenkbar sind, derart, dass die Ruckseite (15) des Beckens (3) nach dem begrenzten Wegklappen etwa parallel zur Aussenseite (16) der Gebäudewand (6) verläuft.

5. Urinal nach einem der Ansprüche 1 bis 4, dadurch gekennzeichnet, dass die Halteplatte (9) an einem in die Gebäudewand (6) eingesetzten Wandkasten (17) befestigt ist.

6. Urinal nach Anspruch 4 oder 5, dadurch gekennzeichnet, dass mit der Halteplatte (9) wenigstens zwei von der Gebäudewand (6) senkrecht abstehende Gewindebolzen (7) zur Befestigung des Beckens (3) verbunden sind.

7. Urinal nach einem der Ansprüche 1 bis 6, dadurch gekennzeichnet, dass an einem Ablaufstutzen (18) des Beckens (3) ein Siphon (19) und an diesem ein Rohrstück (20) angebracht sind, das lösbar in die Mündung (21) eines in der Gebäudewand (6) angeordneten Ablaufrohres (22) eingeschoben ist und das beim Wegklappen des Beckens (3) vom Ablaufrohr (22) getrennt wird.

8. Urinal nach einem der Ansprüche 1 bis 7, dadurch gekennzeichnet, dass das Becken (3) nach unten von der Gebäudewand (6) wegklappbar ist.

## Claims

1. Urinal suspended from a wall and having a basin (3) which comprises a flushing inlet (1) and an outlet (2) and furthermore connections (4) disposed behind the basin (3) and a device (5) for controlling the flushing as well as a releasable attachment device (7), characterised in that after releasing the attachment device (7) the basin (3) can be folded away to a limited extent from the building wall (6) for the purpose of assembly and maintenance and a mounting device (8) is disposed behind the basin (3), which mounting device (8) connects the basin (3) with the building wall (6) and comprises at least one support (11) which, after the basin has been folded away to its limited extent, holds the basin (3) in a position, in which the rear side (15) of the basin (3) is disposed at a distance from the outer side (16) of the building wall (6), wherein the mounting device (8) is provided with a mounting plate (9) attached to the building wall (6), a mounting frame (10) installed at the rear side in the basin (3) and with the support (11) and the support (11) is connected in an articulated manner to the mounting plate (9) and the mounting frame (10).

2. Urinal according to claim 1, characterised in that the mounting frame (10) corresponds to a circumferential edge (12) of the basin (3).

3. Urinal according to claim 1, characterised in that the mounting plate (9) is provided with two brackets (13) which are disposed a distance apart and protrude from the building wall (6) and the support (11) is pivotably attached to the said brackets (13).

4. Urinal according to one of claims 1 to 3, characterised in that the support (11) comprises two pairs parallel bars (14) which can be pivoted in a vertical and horizontal direction with respect to the building wall (6) in such a way that after the basin has been folded away to its limited extent the rear side (15) of the basin (3) extends approximately parallel to the outer side (16) of the building wall (6).

5. Urinal according to one of claims 1 to 4, characterised in that the mounting plate (9) is attached to a wall box (17) installed in the building wall (6).

6. Urinal according to claim 4 or 5, characterised in that for the purpose of attaching the basin (3) at least two threaded pins (7) protruding in a perpendicular direction from the building wall (6) are connected to the mounting plate (9).

7. Urinal according to one of claims 1 to 6, characterised in that a siphon (19) is attached to an outlet connection piece (18) of the basin (3) and a tube piece (20) is attached to this siphon (19), which tube piece (20) is inserted in a releasable manner into the mouth piece (21) of an outlet pipe (22) disposed in the building wall (6) and which tube piece (2) is separated from the outlet pipe (22) upon folding away the basin (3).

8. Urinal according to one of claims 1 to 7, characterised in that the basin (3) can be folded away from the building wall (6) in a downwards direction.

## Revendications

1. Urinoir suspendu au mur, avec une cuvette présentant une admission d'eau de rinçage (1) et une évacuation (2), et avec des branchements (4) disposés derrière la cuvette (3) et un appareil (5) pour commander le rinçage, ainsi qu'avec un dispositif de fixation détachable (7), **caractérisé** en ce qu'à des fins de montage et d'entretien, la cuvette (3) peut, après avoir détaché le dispositif de fixation (7), être éloignée par rabattement d'un montant limité du mur de bâtiment (6), et un support (8) est disposé derrière la cuvette (3), support qui relie la cuvette (3) au mur de bâtiment (6) et présente au moins un élément porteur (11) qui, à la suite de l'éloignement par rabattement limité, maintient la cuvette (3) dans une position dans laquelle le côté arrière (15) de la cuvette (3) est disposé à distance du côté extérieur (16) du mur de bâtiment (6), le support (8) étant pourvu d'une plaque de maintien (9) fixée au mur de bâtiment (6), d'un cadre de maintien (10) inséré dans le côté arrière de la cuvette (3), et de l'élément porteur (11), et l'élément porteur (11) étant relié de manière articulée à la plaque de maintien (9) et au cadre de maintien (10).

2. Urinoir selon la revendication 1, **caractérisé** en ce que le cadre de maintien (10) est adapté à un bord entourant (12) de la cuvette (3).

3. Urinoir selon la revendication 1, **caractérisé** en ce que la plaque de maintien (9) présente deux pattes (13), disposées à distance l'une de l'autre et partant en saillie du mur de bâtiment (6), auxquelles l'élément porteur (11) est fixé avec possibilité de pivotement.

4. Urinoir selon l'une quelconque des revendications 1 à 3, **caractérisé** en ce que l'élément porteur (11) est constitué de deux paires de barres parallèles (14), qui peuvent pivoter verticalement et perpendiculairement au mur de bâtiment (6), de sorte que le côté arrière (15) de la cuvette s'étend, à la suite de l'éloignement par rabattement limité, approximativement parallèlement au côté extérieur (16) du mur de bâtiment (6).

5. Urinoir selon l'une quelconque des revendications 1 à 4, **caractérisé** en ce que la plaque de maintien (9) est fixée à un caisson de maçonnerie (17) encastré dans le mur de bâtiment (6).

6. Urinoir selon la revendication 4 ou 5, **caractérisé** en ce qu'au moins deux goujons filetés (7), partant en saillie à angle droit du mur de bâtiment (6), sont assemblés à la plaque de maintien (9) pour la fixation de la cuvette (3).

7. Urinoir selon l'une quelconque des revendications 1 à 6, **caractérisé** en ce qu'un siphon (19) est monté sur une tubulure d'évacuation (18) de la cuvette (3), et sur ce siphon un tronçon de conduite (20), qui est enfilé de manière amovible dans l'embouchure (21) d'un tuyau d'évacuation (22) disposé dans le mur de bâtiment (6), et qui est séparé du tuyau d'évacuation (22) lors de l'éloignement par rabattement de la cuvette (3).

8. Urinoir selon l'une quelconque des revendications 1 à 7, **caractérisé** en ce que la cuvette (3) peut être éloignée du mur de bâtiment (6) par rabattement vers le bas.
